# EUROPÄISCHE PATENTSCHRIFT

(11) **EP 2 756 928 B1**
(45) Veröffentlichungstag und Bekanntmachung des Hinweises auf die Patenterteilung: **01.05.2019**
(21) Anmeldenummer: 14151084.2
(22) Anmeldetag: 14.01.2014
(51) Int. Cl.: B25F 5/02, B25G 1/10

(54) **Handwerkzeugmaschine mit einem ergonomischen Handgriff**
Portable tool with ergonomic handle
Outil portable avec poignée ergonomique

(30) Priorität: 16.01.2013 DE 102013200576
(43) Veröffentlichungstag der Anmeldung: 23.07.2014
(73) Patentinhaber: ROBERT BOSCH GMBH, 70442 Stuttgart (DE)
(72) Erfinder: Bargen, Hans, 71397 Leutenbach (DE); Leupert, Markus, 71540 Murrhardt (DE)

(56) Entgegenhaltungen:
- US-A- 2 056 054
- US-A- 5 761 767
- US-A- 6 036 385
- US-A1- 2003 074 766
- US-A1- 2010 163 265
- US-A1- 2010 252 293
- US-A1- 2011 079 409
- US-B1- 7 284 300

## Beschreibung

### Stand der Technik

Die vorliegende Erfindung betrifft eine Handwerkzeugmaschine mit einem Werkzeuggehäuse, an dem ein ergonomischer Handgriff für eine mit einem Daumen, einem Zeigefinger, einem Mittelfinger, einem Ringfinger und einem kleinen Finger versehene Hand eines Benutzers ausgebildet ist, wobei an dem Handgriff ein erster Bereich für den Zeigefinger und den Daumen, ein zweiter Bereich für den Mittelfinger, ein dritter Bereich für den Ringfinger und ein vierter Bereich für den kleinen Finger vorgesehen ist, und wobei der zweite Bereich einen zumindest annähernd ovalen Querschnitt mit einer ersten Hauptachse und einer ersten Nebenachse, der dritte Bereich einen zumindest annähernd ovalen Querschnitt mit einer zweiten Hauptachse und einer zweiten Nebenachse und der vierte Bereich einen zumindest annähernd ovalen Querschnitt mit einer dritten Hauptachse und einer dritten Nebenachse aufweist.

Aus der US 2003/074766 A1 ist ein ergonomischer Handgriff für eine mit einem Daumen, einem Zeigefinger, einem Mittelfinger, einem Ringfinger und einem kleinen Finger versehene Hand eines Benutzers bekannt.

Die US 7 284 300 B1 offenbart einen Handgriff für eine mit einem Daumen, einem Zeigefinger, einem Mittelfinger, einem Ringfinger und einem kleinen Finger versehene Hand eines Benutzers.

In der US 2010/0252293 A1 wird ein ergonomischer Handgriff zur Verwendung mit einer Handwerkzeugmaschine beschrieben.

Aus der EP 2 221 150 A1 ist eine derartige Handwerkzeugmaschine bekannt, deren Werkzeuggehäuse mit einem ergonomischen Handgriff versehen ist, an dem ein erster Bereich für einen Zeigefinger und Daumen, ein zweiter Bereich für einen Mittelfinger, ein dritter Bereich für einen Ringfinger und ein vierter Bereich für einen kleinen Finger der Hand eines Benutzers vorgesehen ist. Der erste, zweite, dritte und vierte Bereich haben jeweils einen ovalen Querschnitt mit zugeordneten Haupt- und Nebenachsen, wobei der dritte Bereich die längste Hauptachse aufweist und der vierte Bereich die längste Nebenachse aufweist.

Nachteilig am Stand der Technik ist, dass die Hand des Benutzers bei einem längeren, insbesondere ununterbrochenen Betrieb einer derartigen Handwerkzeugmaschine trotz des ergonomischen Handgriffs ermüden kann, sodass die Handhabung der Handwerkzeugmaschine nach einer entsprechenden Zeitdauer jeweils als unkomfortabel empfunden wird. Des Weiteren kann durch eine derartige Ermüdung eine Verminderung einer gewünschten Arbeitspräzision auftreten.

### Offenbarung der Erfindung

Eine Aufgabe der Erfindung ist es daher, eine neue Handwerkzeugmaschine mit einem ergonomischen Handgriff bereitzustellen, bei der auch bei einem längeren, insbesondere ununterbrochenen Betrieb eine auftretende Ermüdung der Hand eines Benutzers zumindest reduziert werden kann.

Dieses Problem wird gelöst durch eine Handwerkzeugmaschine mit einem Werkzeuggehäuse, an dem ein ergonomischer Handgriff für eine mit einem Daumen, einem Zeigefinger, einem Mittelfinger, einem Ringfinger und einem kleinen Finger versehene Hand eines Benutzers ausgebildet ist. An dem Handgriff ist ein erster Bereich für den Zeigefinger und den Daumen, ein zweiter Bereich für den Mittelfinger, ein dritter Bereich für den Ringfinger und ein vierter Bereich für den kleinen Finger vorgesehen. Der zweite Bereich weist einen zumindest annähernd ovalen Querschnitt mit einer ersten Hauptachse und einer ersten Nebenachse auf, der dritte Bereich einen zumindest annähernd ovalen Querschnitt mit einer zweiten Hauptachse und einer zweiten Nebenachse und der vierte Bereich einen zumindest annähernd ovalen Querschnitt mit einer dritten Hauptachse und einer dritten Nebenachse. Die erste Hauptachse oder die dritte Hauptachse ist länger als die zweite Hauptachse und die erste Nebenachse ist kürzer als die zweite und dritte Nebenachse.

Die Erfindung ermöglicht somit die Bereitstellung einer Handwerkzeugmaschine mit einem ergonomischen Handgriff, bei der durch eine verbesserte Anpassung des Handgriffs an die Anatomie der Hand eines Benutzers ein weitgehend ermüdungsfreier und komfortabler Betrieb der Handwerkzeugmaschine ermöglicht wird.

Bevorzugt sind die dritte Hauptachse und die dritte Nebenachse zumindest annähernd gleich lang.

Somit kann am ergonomischen Handgriff für den kleinen Finger der Hand des Benutzers ein zumindest annähernd kreisförmiger Querschnitt vorgesehen sein, der ein verbessertes Greifen des Handgriffs mit dem kleinen Finger ermöglicht. Gemäß einer Ausführungsform weist das Werkzeuggehäuse eine Gehäuselängsachse auf, die in einem vorgegebenen Winkel quer zu einer dem Handgriff zugeordneten Grifflängsachse angeordnet ist, wobei die erste Hauptachse länger als die zweite und dritte Hauptachse ist.

Die Erfindung ermöglicht somit die Bereitstellung einer Handwerkzeugmaschine mit einem sogenannten "Mittelgriff", der nach Art eines ergonomischen Handgriffs ausgebildet ist und eine verbesserte Anpassung an die Anatomie der Hand eines Benutzers aufweist, um einen weitgehend ermüdungsfreien und komfortablen Betrieb der Handwerkzeugmaschine zu ermöglichen.

Bevorzugt ist die erste Hauptachse mindestens 48 mm und die zweite Hauptachse mindestens 46 mm lang.

Somit kann ein sicheres und komfortables Greifen der dem Mittel- und Ringfinger der Hand eines Benutzers zugeordneten Bereiche am Mittelgriff zumindest für einen Benutzer mit durchschnittlich langen Mittel- und Ringfingern ermöglicht werden.

Die zweite Hauptachse ist bevorzugt länger als die dritte Hauptachse.

Somit kann der dem Ringfinger der Hand des Benutzers zugeordnete Bereich auf einfache Art und Weise länger ausgebildet werden als der dem kleinen Finger zugeordnete Bereich.

Bevorzugt ist die dritte Hauptachse mindestens 43 mm lang.

Somit kann ein zuverlässiges und komfortables Greifen des dem kleinen Finger der Hand eines Benutzers zugeordneten Bereichs am Mittelgriff zumindest für einen Benutzer mit einem durchschnittlich langen kleinen Finger ermöglicht werden.

Die zweite Nebenachse ist bevorzugt kürzer als die dritte Nebenachse.

Somit kann auf einfache Art und Weise ein zumindest annähernd gleicher Winkelbereich der dem Ring- und kleinem Finger zugeordneten Bereiche des ergonomischen Mittelgriffs mit diesen beiden Fingern umgriffen werden.

Bevorzugt ist die erste Nebenachse maximal 38 mm, die zweite Nebenachse maximal 40 mm und die dritte Nebenachse mindestens 43 mm lang.

Somit kann ein komfortables, sicheres und zuverlässiges Greifen des ergonomischen Mittelgriffs der Handwerkzeugmaschine ermöglicht werden.

Gemäß einer Ausführungsform weisen das Werkzeuggehäuse und der Handgriff eine gemeinsame Längsachse auf, wobei die dritte Hauptachse länger als die erste und zweite Hauptachse ist.

Die Erfindung ermöglicht somit die Bereitstellung einer Handwerkzeugmaschine mit einem sogenannten "Längsgriff", der nach Art eines ergonomischen Handgriffs ausgebildet ist und eine verbesserte Anpassung an die Anatomie der Hand eines Benutzers aufweist, um einen weitgehend ermüdungsfreien und komfortablen Betrieb der Handwerkzeugmaschine zu ermöglichen.

Die dritte Hauptachse ist bevorzugt mindestens 40,6 mm und die zweite Hauptachse mindestens 40,4 mm lang.

Somit kann auf einfache Art und Weise ein im Vergleich zum Mittelgriff schlankerer Aufbau des ergonomischen Längsgriffs ermöglicht werden, um die Bereitstellung einer insgesamt schlankeren und somit zur Verwendung in Arbeitsbereichen geeigneten Handwerkzeugmaschine zu ermöglichen, in denen eine mit Mittelgriff ausgestaltete Handwerkzeugmaschine nur schwer oder überhaupt nicht verwendbar ist.

Bevorzugt ist die zweite Hauptachse länger als die erste Hauptachse.

Somit kann ein sicheres Greifen des ergonomischen Längsgriffs insbesondere mit Mittel- und Ringfinger ermöglicht werden, wodurch eine verbesserte Führung der Handwerkzeugmaschine in deren Betrieb erreicht werden kann.

Die erste Hauptachse ist bevorzugt maximal 40,3 mm lang.

Somit kann ein zuverlässiges und komfortables Greifen des dem Mittelfinger der Hand eines Benutzers zugeordneten Bereichs am Längsgriff zumindest für einen Benutzer mit einem durchschnittlich langen Mittelfinger ermöglicht werden.

Bevorzugt ist die zweite Nebenachse kürzer als die dritte Nebenachse.

Somit kann auf einfache Art und Weise mit dem Ringfinger ein größerer Winkelbereich des diesem zugeordneten Bereichs des ergonomischen Längsgriffs umgriffen werden, als mit dem kleinen Finger.

Die erste Nebenachse ist maximal 37 mm, die zweite Nebenachse maximal 39 mm und die dritte Nebenachse mindestens 40 mm lang.

Somit kann ein komfortables, sicheres und zuverlässiges Greifen des ergonomischen Längsgriffs der Handwerkzeugmaschine ermöglicht werden.

Das Eingangs genannte Problem wird auch gelöst durch ein Werkzeuggehäuse für eine Handwerkzeugmaschine, an dem ein ergonomischer Handgriff für eine mit einem Daumen, einem Zeigefinger, einem Mittelfinger, einem Ringfinger und einem kleinen Finger versehene Hand eines Benutzers ausgebildet ist, wobei an dem Handgriff ein erster Bereich für den Zeigefinger und den Daumen, ein zweiter Bereich für den Mittelfinger, ein dritter Bereich für den Ringfinger und ein vierter Bereich für den kleinen Finger vorgesehen ist. Der zweite Bereich weist einen zumindest annähernd ovalen Querschnitt mit einer ersten Hauptachse und einer ersten Nebenachse auf, der dritte Bereich einen zumindest annähernd ovalen Querschnitt mit einer zweiten Hauptachse und einer zweiten Nebenachse und der vierte Bereich einen zumindest annähernd ovalen Querschnitt mit einer dritten Hauptachse und einer dritten Nebenachse. Die erste Hauptachse oder die dritte Hauptachse ist länger als die zweite Hauptachse und die erste Nebenachse ist kürzer als die zweite und dritte Nebenachse.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Fig. 1 eine schematische Ansicht einer Handwerkzeugmaschine mit einem Werkzeuggehäuse gemäß einer ersten Ausführungsform,
Fig. 2 eine perspektivische, teilweise transparente Ansicht des Werkzeuggehäuses von Fig. 1, und
Fig. 3 eine perspektivische, teilweise transparente Ansicht eines Werkzeuggehäuses gemäß einer zweiten Ausführungsform.

### Beschreibung der Ausführungsbeispiele

Fig. 1 zeigt eine mit einer Werkzeugaufnahme 120 und einer optionalen Arbeitsfeldbeleuchtung 170 versehene Handwerkzeugmaschine 100, die ein Werkzeuggehäuse 110 mit einem Handgriff 150 aufweist. Die Handwerkzeugmaschine 100 ist z.B. über einen Handschalter 130 betätigbar, d.h. ein- und ausschaltbar, und weist einen optionalen Drehrichtungsschalter 140 auf, über den bevorzugt eine jeweilige Drehrichtung der Handwerkzeugmaschine 100 eingestellt werden kann.

Die Werkzeugaufnahme 120 ist bevorzugt nach Art eines Bithalters ausgebildet, d.h. zur Aufnahme eines nach Art eines Schrauberbits ausgebildeten Einsatzwerkzeugs, das in Richtung der Handwerkzeugmaschine 100 in die Werkzeugaufnahme 120 eingeschoben wird, wie mit einem Pfeil 105 angedeutet. Ein derartiger Schrauberbit, der z.B. vom sogenannten HEX-Typ ist, ist hinreichend aus dem Stand der Technik bekannt, sodass hier zwecks Knappheit der Beschreibung auf eine eingehende Beschreibung verzichtet wird. Es wird jedoch darauf hingewiesen, dass die vorliegende Erfindung nicht auf eine Verwendung von HEX-Schrauberbits beschränkt ist, sondern auch weitere Einsatzwerkzeuge in Abhängigkeit von einer jeweils gewählten Ausgestaltung der Werkzeugaufnahme 120, z.B. HEX-Bohrer oder sogenannte SDS-Quick-Einsatzwerkzeuge, Anwendung finden können. Darüber hinaus wird darauf hingewiesen, dass auch der Aufbau und die Funktionsweise einer geeigneten Werkzeugaufnahme dem Fachmann hinreichend bekannt sind, sodass hier zwecks Knappheit der Beschreibung auf eine eingehende Beschreibung der Werkzeugaufnahme 120 verzichtet wird.

Illustrativ ist die Handwerkzeugmaschine 100 zur netzunabhängigen Stromversorgung mechanisch und elektrisch mit einem Akkupack 190 verbunden. Hierbei kann der Akkupack 190 nach Art eines Wechselakkus ausgebildet und an einer zugeordneten Schnittstelle 180 der Handwerkzeugmaschine 100 mechanisch und elektrisch mit dieser verbunden sein, oder alternativ hierzu z.B. als integraler Bestandteil der Handwerkzeugmaschine 100 z.B. in deren Handgriff 150 eingebaut sein.

Die Handwerkzeugmaschine 100 ist beispielhaft als Akku-Drehschlagschrauber ausgebildet. Es wird jedoch darauf hingewiesen, dass die vorliegende Erfindung nicht auf Akku-Drehschlagschrauber beschränkt ist, sondern vielmehr bei unterschiedlichen Handwerkzeugmaschinen Anwendung finden kann, die einen dem Handgriff 150 entsprechenden Handgriff aufweisen, unabhängig davon, ob die Handwerkzeugmaschine elektrisch, d.h. netzunabhängig mit dem Akkupack 190 oder netzabhängig, und/oder nicht-elektrisch betreibbar ist.

Es wird darauf hingewiesen, dass ein geeigneter Aufbau der Handwerkzeugmaschine 100 als solches dem Fachmann aus dem Stand der Technik hinreichend bekannt ist und nicht Gegenstand der vorläufigen Erfindung ist. Deshalb wird auf eine eingehende Beschreibung dieses Aufbaus, der z.B. einen in dem Werkzeuggehäuse 110 angeordneten, elektrischen Antriebsmotor, ein Getriebe und ein optionales Schlagwerk umfasst, wobei der Antriebsmotor ein elektronisch kommutierter Antriebsmotor oder ein bürstenbehafteter Kommutatormotor sein kann, zwecks Knappheit der Beschreibung verzichtet.

Gemäß einer ersten Ausführungsform weist das Werkzeuggehäuse 110 eine Gehäuselängsachse 112 auf, die in einem vorgegebenen Winkel 116 quer zu einer dem Handgriff 150 zugeordneten Grifflängsachse 114 angeordnet ist. Der vorgegebene Winkel 116 ist bevorzugt größer als 30°, besonders bevorzugt zumindest aus einem Bereich von 45° bis 90° ausgewählt und beträgt beispielhaft etwa 72,5°. Dies ist z.B. bei einem Akku-Schrauber der Fall.

Darüber hinaus ist das Werkzeuggehäuse 110 beispielhaft etwa annähernd T-förmig ausgebildet, wobei der Handgriff 150 etwa mittig an dem die Gehäuselängsachse 112 aufweisenden Abschnitt des Werkzeuggehäuses 110 angeordnet ist. Deshalb wird der Handgriff 150 nachfolgend auch als "Mittelgriff" bezeichnet. Es wird jedoch darauf hingewiesen, dass diese etwa mittige Anordnung des Handgriffs 150 lediglich beispielhaften Charakter hat und nicht als Einschränkung der Erfindung zu verstehen ist. Vielmehr kann der Handgriff 150 auch weiter links oder rechts - in Fig. 1 - an dem die Gehäuselängsachse 112 aufweisenden Abschnitt des Werkzeuggehäuses 110 angeordnet sein.

Der Mittelgriff 150 ist nach Art eines ergonomischen Handgriffs für eine mit einem Daumen, einem Zeigefinger, einem Mittelfinger, einem Ringfinger und einem kleinen Finger versehene Hand eines Benutzers ausgebildet. Hierzu ist der Mittelgriff 150 in vier Bereiche unterteilt: ein erster Bereich 152 für den Zeigefinger und den Daumen, ein zweiter Bereich 154 für den Mittelfinger, ein dritter Bereich 156 für den Ringfinger und ein vierter Bereich 158 für den kleinen Finger. Zumindest der zweite, dritte und vierte Bereich 154, 156 bzw. 158 haben einen zumindest annähernd ovalen Querschnitt. Illustrativ hat der zweite Bereich 154 einen zumindest annähernd ovalen Querschnitt 162, der dritte Bereich 156 einen zumindest annähernd ovalen Querschnitt 164 und der vierte Bereich 158 einen zumindest annähernd ovalen Querschnitt 166. Diese ovalen Querschnitte 162, 164, 166 sind parallel zueinander und zur Gehäuselängsachse 112 angeordnet.

Fig. 2 zeigt das Werkzeuggehäuse 110 der Handwerkzeugmaschine 100 von Fig. 1, das die Gehäuselängsachse 112 und die Schnittstelle 180 aufweist. Das Werkzeuggehäuse 110 weist beispielhaft eine erste und eine zweite Gehäuseschale 204, 206 auf. Diese erste und zweite Gehäuseschale 204, 206 können bei der vollständig montierten Handwerkzeugmaschine 100 von Fig. 1 auf eine beliebige, geeignete Art und Weise aneinander befestigt sein, z.B. mittels Verrasten, Verschrauben, Verschweißen und/oder Verkleben.

Wie bei Fig. 1 beschrieben, ist das Werkzeuggehäuse 110 gemäß einer ersten Ausführungsform mit dem ergonomischen Mittelgriff 150 versehen, der eine Grifflängsachse 114 sowie den ersten, zweiten, dritten und vierten Bereich 152, 154, 156 bzw. 158 aufweist. Der zweite Bereich 154 mit dem zumindest annähernd ovalen Querschnitt 162 hat illustrativ eine erste Hauptachse 254 und eine erste Nebenachse 262. Der dritte Bereich 156 mit dem zumindest annähernd ovalen Querschnitt 164 hat illustrativ eine zweite Hauptachse 256 und eine zweite Nebenachse 264. Der vierte Bereich 158 mit dem zumindest annähernd ovalen Querschnitt 166 hat illustrativ eine dritte Hauptachse 258 und eine dritte Nebenachse 266.

Gemäß der ersten Ausführungsform ist die erste Hauptachse 254 zumindest länger als die zweite Hauptachse 256 und besonders bevorzugt länger als die zweite und dritte Hauptachse 256 bzw. 258. Darüber hinaus ist die zweite Hauptachse 256 bevorzugt länger als die dritte Hauptachse 258. Beispielhaft ist die erste Hauptachse 254 mindestens 48 mm und die zweite Hauptachse 256 mindestens 46 mm lang. Die dritte Hauptachse 258 ist bevorzugt mindestens 43 mm lang.

Die erste Nebenachse 262 ist kürzer als die zweite und dritte Nebenachse 264 bzw. 268. Darüber hinaus ist die zweite Nebenachse 264 bevorzugt kürzer als die dritte Nebenachse 266, die ihrerseits bevorzugt zumindest annähernd gleich lang ist wie die dritte Hauptachse 258. Beispielhaft ist die erste Nebenachse 262 maximal 38 mm, die zweite Nebenachse 264 maximal 40 mm und die dritte Nebenachse 266 mindestens 43 mm lang.

Fig. 3 zeigt eine Handwerkzeugmaschine 300 mit einem Werkzeuggehäuse 310, an dem ein Handgriff 350 gemäß einer zweiten Ausführungsform ausgebildet ist. Zur Vereinfachung der Zeichnung und der Beschreibung ist von der Handwerkzeugmaschine 300 lediglich das Werkzeuggehäuse 310 gezeigt, da der prinzipielle Aufbau der Handwerkzeugmaschine 300 ebenso wie der Aufbau der Handwerkzeugmaschine 100 von Fig. 1 dem Fachmann hinreichend bekannt ist und nicht Gegenstand der vorliegenden Erfindung ist.

Das Werkzeuggehäuse 310 weist beispielhaft eine erste und eine zweite Gehäuseschale 304, 306 auf. Diese Gehäuseschalen 304, 306 können bei der vollständig montierten Handwerkzeugmaschine 300 auf eine beliebige, geeignete Art und Weise aneinander befestigt sein, z.B. mittels Verrasten, Verschrauben, Verschweißen und/oder Verkleben. Darüber hinaus ist am Werkzeuggehäuse 310 beispielhaft eine Schnittstelle 180 vorgesehen, an der ein Akkupack, z.B. der Akkupack 190 von Fig. 1, mechanisch mit dem Werkzeuggehäuse 310 verbunden werden kann.

Im Gegensatz zum Werkzeuggehäuse 110 und dem Mittelgriff 150 von Fig. 1 und 2 weisen das Werkzeuggehäuse 310 und der Handgriff 350 gemäß der zweiten Ausführungsform eine gemeinsame Längsachse 312 auf. Dies ist z.B. bei Handwerkzeugmaschinen mit einer sogenannten Winkelbauform der Fall, z.B. bei einem Winkelschrauber. Deshalb wird der Handgriff 350 nachfolgend auch als "Längsgriff" bezeichnet. Es wird jedoch darauf hingewiesen, dass die Beschreibung einer gemeinsamen Längsachse lediglich beispielhaften Charakter hat und nicht als Einschränkung der Erfindung zu verstehen ist. Vielmehr können beim Werkzeuggehäuse 310 auch parallele Längsachsen oder um bis zu 30° abgewinkelte Längsachsen Anwendung finden.

Der Längsgriff 350 ist nach Art eines ergonomischen Handgriffs für eine mit einem Daumen, einem Zeigefinger, einem Mittelfinger, einem Ringfinger und einem kleinen Finger versehene Hand eines Benutzers ausgebildet. Hierzu ist der Längsgriff 350 in vier Bereiche unterteilt: ein erster Bereich 322 für den Zeigefinger und den Daumen, ein zweiter Bereich 324 für den Mittelfinger, ein dritter Bereich 326 für den Ringfinger und ein vierter Bereich 328 für den kleinen Finger. Zumindest der zweite, dritte und vierte Bereich 324, 326 bzw. 328 haben einen zumindest annähernd ovalen Querschnitt. Illustrativ hat der zweite Bereich 324 einen zumindest annähernd ovalen Querschnitt 342 mit einer ersten Hauptachse 352 und einer ersten Nebenachse 362, der dritte Bereich 326 einen zumindest annähernd ovalen Querschnitt 344 mit einer zweiten Hauptachse 354 und einer zweiten Nebenachse 364 und der vierte Bereich 328 einen zumindest annähernd ovalen Querschnitt 346 mit einer dritten Hauptachse 356 und einer dritten Nebenachse 366.

Gemäß der zweiten Ausführungsform ist die dritte Hauptachse 356 zumindest länger als die zweite Hauptachse 354 und bevorzugt länger als die erste und zweite Hauptachse 352, 354. Darüber hinaus ist die zweite Hauptachse 354 bevorzugt länger als die erste Hauptachse 352. Beispielhaft ist die dritte Hauptachse 356 mindestens 40,6 mm und die zweite Hauptachse 354 mindestens 40,4 mm lang. Die erste Hauptachse 352 ist bevorzugt maximal 40,3 mm lang.

Die erste Nebenachse 362 ist bevorzugt kürzer als die zweite und dritte Nebenachse 364 bzw. 366. Darüber hinaus ist die zweite Nebenachse 364 bevorzugt kürzer als die dritte Nebenachse 366. Beispielhaft ist die erste Nebenachse 362 maximal 37 mm, die zweite Nebenachse 364 maximal 39 mm und die dritte Nebenachse 366 mindestens 40 mm lang.

Es wird noch darauf hingewiesen, dass im Rahmen der vorliegenden Erfindung Variationen der beschriebenen Ausführungsformen möglich sind. Z.B. kann der Mittelgriff 150 des Werkzeuggehäuses 110 von Fig. 1 und 2 gemäß den Spezifikationen des Längsgriffs 350 ausgebildet sein oder der Längsgriff 350 kann gemäß den Spezifikationen des Mittelgriffs 150 des Werkzeuggehäuses 110 von Fig. 1 und 2 ausgebildet sein.

## Patentansprüche

1. Handwerkzeugmaschine (100; 300) mit einem Werkzeuggehäuse (110; 310), an dem ein ergonomischer Handgriff (150; 350) für eine mit einem Daumen, einem Zeigefinger, einem Mittelfinger, einem Ringfinger und einem kleinen Finger versehene Hand eines Benutzers ausgebildet ist, wobei an dem Handgriff (150; 350) ein erster Bereich (152; 322) für den Zeigefinger und den Daumen, ein zweiter Bereich (154; 324) für den Mittelfinger, ein dritter Bereich (156; 326) für den Ringfinger und ein vierter Bereich (158; 328) für den kleinen Finger vorgesehen ist, und wobei der zweite Bereich (154; 324) einen zumindest annähernd ovalen Querschnitt (162; 342) mit einer ersten Hauptachse (254; 352) und einer ersten Nebenachse (262; 362), der dritte Bereich (156; 326) einen zumindest annähernd ovalen Querschnitt (164; 344) mit einer zweiten Hauptachse (256; 354) und einer zweiten Nebenachse (264; 364) und der vierte Bereich (158; 328) einen zumindest annähernd ovalen Querschnitt (166; 346) mit einer dritten Hauptachse (258; 356) und einer dritten Nebenachse (266; 366) aufweist, **dadurch gekennzeichnet, dass** die erste Hauptachse (254) oder die dritte Hauptachse (356) länger als die zweite Hauptachse (256; 354) ist und dass die erste Nebenachse (262; 362) kürzer als die zweite und dritte Nebenachse (264, 268; 364, 366) ist.

2. Handwerkzeugmaschine nach Anspruch 1, **dadurch gekennzeichnet, dass** die dritte Hauptachse (258) und die dritte Nebenachse (268) zumindest annähernd gleich lang sind.

3. Handwerkzeugmaschine nach Anspruch 1 oder 2, **dadurch gekennzeichnet, dass** das Werkzeuggehäuse (110) eine Gehäuselängsachse (112) aufweist, die in einem vorgegebenen Winkel (116) quer zu einer dem Handgriff (150) zugeordneten Grifflängsachse (114) angeordnet ist, wobei die erste Hauptachse (254) länger als die zweite und dritte Hauptachse (256, 258) ist.

4. Handwerkzeugmaschine nach Anspruch 3, **dadurch gekennzeichnet, dass** die erste Hauptachse (254) mindestens 48 mm und die zweite Hauptachse (256) mindestens 46 mm lang ist.

5. Handwerkzeugmaschine nach Anspruch 3 oder 4, **dadurch gekennzeichnet, dass** die zweite Hauptachse (256) länger als die dritte Hauptachse (258) ist.

6. Handwerkzeugmaschine nach einem der Ansprüche 3 bis 5, **dadurch gekennzeichnet, dass** die dritte Hauptachse (258) mindestens 43 mm lang ist.

7. Handwerkzeugmaschine nach einem der Ansprüche 3 bis 6, **dadurch gekennzeichnet, dass** die zweite Nebenachse (264) kürzer als die dritte Nebenachse (266) ist.

8. Handwerkzeugmaschine nach einem der Ansprüche 3 bis 7, **dadurch gekennzeichnet, dass** die erste Nebenachse (262) maximal 38 mm, die zweite Nebenachse (264) maximal 40 mm und die dritte Nebenachse (266) mindestens 43 mm lang ist.

9. Handwerkzeugmaschine nach Anspruch 1 oder 2, **dadurch gekennzeichnet, dass** das Werkzeuggehäuse (310) und der Handgriff (350) eine gemeinsame Längsachse (312) aufweisen, wobei die dritte Hauptachse (356) länger als die erste und zweite Hauptachse (352, 354) ist.

10. Handwerkzeugmaschine nach Anspruch 9, **dadurch gekennzeichnet, dass** die dritte Hauptachse (356) mindestens 40,6 mm und die zweite Hauptachse (354) mindestens 40,4 mm lang ist.

11. Handwerkzeugmaschine nach Anspruch 9 oder 10, **dadurch gekennzeichnet, dass** die zweite Hauptachse (354) länger als die erste Hauptachse (352) ist.

12. Handwerkzeugmaschine nach einem der Ansprüche 9 bis 11, **dadurch gekennzeichnet, dass** die erste Hauptachse (352) maximal 40,3 mm lang ist.

13. Handwerkzeugmaschine nach einem der Ansprüche 9 bis 12, **dadurch gekennzeichnet, dass** die zweite Nebenachse (364) kürzer als die dritte Nebenachse (366) ist.

14. Handwerkzeugmaschine nach einem der Ansprüche 9 bis 13, **dadurch gekennzeichnet, dass** die erste Nebenachse (362) maximal 37 mm, die zweite Nebenachse (364) maximal 39 mm und die dritte Nebenachse (366) mindestens 40 mm lang ist.

15. Werkzeuggehäuse (110; 310) für eine Handwerkzeugmaschine (100; 300), an dem ein ergonomischer Handgriff (150; 350) für eine mit einem Daumen, einem Zeigefinger, einem Mittelfinger, einem Ringfinger und einem kleinen Finger versehene Hand eines Benutzers ausgebildet ist, wobei an dem Handgriff (150; 350) ein erster Bereich (152; 322) für den Zeigefinger und den Daumen, ein zweiter Bereich (154; 324) für den Mittelfinger, ein dritter Bereich (156; 326) für den Ringfinger und ein vierter Bereich (158; 328) für den kleinen Finger vorgesehen ist, und wobei der zweite Bereich (154; 324) einen zumindest annähernd ovalen Querschnitt (162; 342) mit einer ersten Hauptachse (254; 352) und einer ersten Nebenachse (262; 362), der dritte Bereich (156; 326) einen zumindest annähernd ovalen Querschnitt (164; 344) mit einer zweiten Hauptachse (256; 354) und einer zweiten Nebenachse (264; 364) und der vierte Bereich (158; 328) einen zumindest annähernd ovalen Querschnitt (166; 346) mit einer dritten Hauptachse (258; 356) und einer dritten Nebenachse (266; 366) aufweist, **dadurch gekennzeichnet, dass** die erste Hauptachse (254) oder die dritte Hauptachse (356) länger als die zweite Hauptachse (256; 354) ist und dass die erste Nebenachse (262; 362) kürzer als die zweite und dritte Nebenachse (264, 268; 364, 366) ist.

## Claims

1. Hand-held power tool (100; 300) with a tool housing (110; 310) on which an ergonomic handle (150; 350) for a user's hand provided with a thumb, an index finger, a middle finger, a ring finger and a small finger is formed, wherein a first region (152; 322) for the index finger and the thumb, a second region (154; 324) for the middle finger, a third region (156; 326) for the ring finger and a fourth region (158; 328) for the small finger are provided on the handle (150; 350), and wherein the second region (154; 324) has an at least approximately oval cross section (162; 342) with a first main axis (254; 352) and a first secondary axis (262; 362), the third region (156; 326) has an at least approximately oval cross section (164; 344) with a second main axis (256; 354) and a second secondary axis (264; 364) and the fourth region (158; 328) has an at least approximately oval cross section (166; 346) with a third main axis (258; 356) and a third secondary axis (266; 366), **characterized in that** the first main axis (254) or the third main axis (356) is longer than the second main axis (256; 354), and **in that** the first secondary axis (262; 362) is shorter than the second and third secondary axes (264, 268; 364, 366).

2. Hand-held power tool according to Claim 1, **characterized in that** the third main axis (258) and the third secondary axis (268) are at least approximately identical in length.

3. Hand-held power tool according to Claim 1 or 2, **characterized in that** the tool housing (110) has a housing longitudinal axis (112) which is arranged at a predetermined angle (116) transversely with respect to a handle longitudinal axis (114) assigned to the handle (150), wherein the first main axis (254) is longer than the second and third main axes (256, 258).

4. Hand-held power tool according to Claim 3, **characterized in that** the first main axis (254) is at least 48 mm in length and the second main axis (256) is at least 46 mm in length.

5. Hand-held power tool according to Claim 3 or 4, **characterized in that** the second main axis (256) is longer than the third main axis (258).

6. Hand-held power tool according to one of Claims 3 to 5, **characterized in that** the third main axis (258) is at least 43 mm in length.

7. Hand-held power tool according to one of Claims 3 to 6, **characterized in that** the second secondary axis (264) is shorter than the third secondary axis (266).

8. Hand-held power tool according to one of Claims 3 to 7, **characterized in that** the first secondary axis (262) is at maximum 38 mm in length, the second secondary axis (264) is at maximum 40 mm in length and the third secondary axis (266) is at least 43 mm in length.

9. Hand-held power tool according to Claim 1 or 2, **characterized in that** the tool housing (310) and the handle (350) have a common longitudinal axis (312), wherein the third main axis (356) is longer than the first and second main axes (352, 354).

10. Hand-held power tool according to Claim 9, **characterized in that** the third main axis (356) is at least 40.6 mm in length and the second main axis (354) is at least 40.4 mm in length.

11. Hand-held power tool according to Claim 9 or 10, **characterized in that** the second main axis (354) is longer than the first main axis (352).

12. Hand-held power tool according to one of Claims 9 to 11, **characterized in that** the first main axis (352) is at maximum 40.3 mm in length.

13. Hand-held power tool according to one of Claims 9 to 12, **characterized in that** the second secondary axis (364) is shorter than the third secondary axis (366).

14. Hand-held power tool according to one of Claims 9 to 13, **characterized in that** the first secondary axis (362) is at maximum 37 mm in length, the second secondary axis (364) is at maximum 39 mm in length and the third secondary axis (366) is at least 40 mm in length.

15. Tool housing (110; 310) for a hand-held power tool (100; 300), on which an ergonomic handle (150; 350) for a user's hand provided with a thumb, an index finger, a middle finger, a ring finger and a small finger is formed, wherein a first region (152; 322) for the index finger and the thumb, a second region (154; 324) for the middle finger, a third region (156; 326) for the ring finger and a fourth region (158; 328) for the small finger are provided on the handle (150; 350), and wherein the second region (154; 324) has an at least approximately oval cross section (162; 342) with a first main axis (254; 352) and a first secondary axis (262; 362), the third region (156; 326) has an at least approximately oval cross section (164; 344) with a second main axis (256; 354) and a second secondary axis (264; 364) and the fourth region (158; 328) has an at least approximately oval cross section (166; 346) with a third main axis (258; 356) and a third secondary axis (266; 366), **characterized in that** the first main axis (254) or the third main axis (356) is longer than the second main axis (256; 354), and **in that** the first secondary axis (262; 362) is shorter than the second and third secondary axes (264, 268; 364, 366).

## Revendications

1. Machine-outil à main (100 ; 300) comprenant un boîtier d'outil (110 ; 310) sur lequel est réalisée une poignée ergonomique (150 ; 350) pour une main d'un utilisateur dotée d'un pouce, d'un index, d'un majeur, d'un annulaire et d'un auriculaire, sur la poignée (150 ; 350) étant prévues une première région (152 ; 322) pour l'index et le pouce, une deuxième région (154 ; 324) pour le majeur, une troisième région (156 ; 326) pour l'annulaire et une quatrième région (158 ; 328) pour l'auriculaire, et la deuxième région (154 ; 324) présentant une section transversale (162 ; 342) au moins approximativement ovale avec un premier axe principal (254 ; 352) et un premier axe secondaire (262 ; 362), la troisième région (156 ; 326) présentant une section transversale (164 ; 344) au moins approximativement ovale avec un deuxième axe principal (256 ; 354) et un deuxième axe secondaire (264 ; 364) et la quatrième région (158 ; 328) présentant une section transversale (166 ; 346) au moins approximativement ovale avec un troisième axe principal (258 ; 356) et un troisième axe secondaire (266 ; 366), **caractérisée en ce que** le premier axe principal (254) ou le troisième axe principal (356) est plus long que le deuxième axe principal (256 ; 354) et **en ce que** le premier axe secondaire (262 ; 362) est plus court que le deuxième et le troisième axe secondaire (264, 268 ; 364, 366).

2. Machine-outil à main selon la revendication 1, **caractérisée en ce que** le troisième axe principal (258) et le troisième axe secondaire (268) ont au moins approximativement la même longueur.

3. Machine-outil à main selon la revendication 1 ou 2, **caractérisée en ce que** le boîtier d'outil (110) présente un axe longitudinal de boîtier (112) qui est disposé suivant un angle prédéfini (116) transversalement à un axe longitudinal de poignée (114) associé à la poignée (150), le premier axe principal (254) étant plus long que le deuxième et le troisième axe principal (256, 258).

4. Machine-outil à main selon la revendication 3, **caractérisée en ce que** le premier axe principal (254) mesure au moins 48 mm de long et le deuxième axe principal (256) mesure au moins 46 mm de long.

5. Machine-outil à main selon la revendication 3 ou 4, **caractérisée en ce que** le deuxième axe principal (256) est plus long que le troisième axe principal (258).

6. Machine-outil à main selon l'une quelconque des revendications 3 à 5, **caractérisée en ce que** le troisième axe principal (258) mesure au moins 43 mm de long.

7. Machine-outil à main selon l'une quelconque des revendications 3 à 6, **caractérisée en ce que** le deuxième axe secondaire (264) est plus court que le troisième axe secondaire (266).

8. Machine-outil à main selon l'une quelconque des revendications 3 à 7, **caractérisée en ce que** le premier axe secondaire (262) mesure au maximum 38 mm de long, le deuxième axe secondaire (264) mesure au maximum 40 mm de long et le troisième axe secondaire (266) mesure au moins 43 mm de long.

9. Machine-outil à main selon la revendication 1 ou 2, **caractérisée en ce que** le boîtier d'outil (310) et la poignée (350) présentent un axe longitudinal commun (312), le troisième axe principal (356) étant plus long que le premier et le deuxième axe principal (352, 354).

10. Machine-outil à main selon la revendication 9, **caractérisée en ce que** le troisième axe principal (356) mesure au moins 40,6 mm de long et le deuxième axe principal (354) mesure au moins 40,4 mm de long.

11. Machine-outil à main selon la revendication 9 ou 10, **caractérisée en ce que** le deuxième axe principal (354) est plus long que le premier axe principal (352).

12. Machine-outil à main selon l'une quelconque des revendications 9 à 11, **caractérisée en ce que** le premier axe principal (352) mesure au maximum 40,3 mm de long.

13. Machine-outil à main selon l'une quelconque des revendications 9 à 12, **caractérisée en ce que** le deuxième axe secondaire (364) est plus court que le troisième axe secondaire (366).

14. Machine-outil à main selon l'une quelconque des revendications 9 à 13, **caractérisée en ce que** le premier axe secondaire (362) mesure au maximum 37 mm de long, le deuxième axe secondaire (364) mesure au maximum 39 mm de long et le troisième axe secondaire (366) mesure au moins 40 mm de long.

15. Boîtier d'outil (110 ; 310) pour une machine-outil à main (100 ; 300), sur lequel est réalisée une poignée ergonomique (150 ; 350) pour une main d'un utilisateur dotée d'un pouce, d'un index, d'un majeur, d'un annulaire et d'un auriculaire, sur la poignée (150 ; 350) étant prévues une première région (152 ; 322) pour l'index et le pouce, une deuxième région (154 ; 324) pour le majeur, une troisième région (156 ; 326) pour l'annulaire et une quatrième région (158 ; 328) pour l'auriculaire, et la deuxième région (154 ; 324) présentant une section transversale (162 ; 342) au moins approximativement ovale avec un premier axe principal (254 ; 352) et un premier axe secondaire (262 ; 362), la troisième région (156 ; 326) présentant une section transversale (164 ; 344) au moins approximativement ovale avec un deuxième axe principal (256 ; 354) et un deuxième axe secondaire (264 ; 364) et la quatrième région (158 ; 328) présentant une section transversale (166 ; 346) au moins approximativement ovale avec un troisième axe principal (258 ; 356) et un troisième axe secondaire (266 ; 366), **caractérisé en ce que** le premier axe principal (254) ou le troisième axe principal (356) est plus long que le deuxième axe principal (256 ; 354) et **en ce que** le premier axe secondaire (262 ; 362) est plus court que le deuxième et le troisième axe secondaire (264, 268 ; 364, 366).
